# EUROPÄISCHE PATENTSCHRIFT

(11) **EP 0 233 278 B1**
(45) Veröffentlichungstag und Bekanntmachung des Hinweises auf die Patenterteilung: **28.06.1989**
(21) Anmeldenummer: 86905763.8
(22) Anmeldetag: 12.08.1986
(51) Int. Cl.: B21B 39/16

(54) **ROLLENEINFÜHRUNG**
ROLLER ENTRY GUIDE
GUIDAGE D'ENTREE A ROULEAUX

(30) Priorität: 19.08.1985 DE 8523750 U
(43) Veröffentlichungstag der Anmeldung: 26.08.1987
(73) Patentinhaber: ROTHE, Herbert, D-7570 Baden-Baden 24 (DE)
(72) Erfinder: ROTHE, Herbert, D-7570 Baden-Baden 24 (DE)
(74) Vertreter: Oedekoven, Wolf-Dieter, Dipl.-Ing.
(86) Internationale Anmeldenummer: EP8600474
(87) Internationale Veröffentlichungsnummer: WO8701059

(56) Entgegenhaltungen:
- DE-A- 2 011 423
- DE-B- 1 060 825
- DE-U- 7 415 378
- FR-A- 2 327 828
- US-A- 2 342 374
- Stahl und Eisen, Band 97, Nr. 19, 22. September 1977 R. Stelzer: "Untersuchung von Verfahren zur Walzkraftmessung", Seiten 921-926, siehe den ganzen Artikel
- Patents Abstracts of Japan, Band 5, Nr. 116 (M-80)(788) 25. Juli 1981 & JP, A, 5656717 (SUMITOMO) 18. Mai 1981

## Beschreibung

Die Erfindung bezieht sich auf eine Rollenführung, insbesondere für Knüppel-, Stab- und Drahtwalzgerüste, der im Oberbegriff des Patentanspruchs 1 angegebenen Gattung. Eine solche Rollenführung ist durch DE-A-2 011 423 bekannt.

Derartige Rollenführungen dienen dazu, das im zugehörigen Walzgerüst zwischen zwei Kaliberwalzen zu verformende Walzgut in der richtigen Orientierung in das Kaliber einzuführen und soT:. len insbesondere auch ein Verdrehen des Walzguts um seine Längsachse beim Durchlaufen durch das Kaliber verhindern, was vor allem dann leicht geschehen kann, wenn das Walzgut einen länglichen Querschnitt, beispielsweise einen Spießkantenquerschnitt oder einen ovalen Querschnitt, aufweist und hochkant zwischen die beiden Kaliberwalzen in ein abgeflachtes oder kreisrundes Kaliber derselben läuft, um unter Verkürzung der längeren Querschnittsachse entsprechend plastisch verformt zu werden. Um das Walzgut sicher zu halten, sind die beiden Führungsrollen entsprechend dem Walzgutquerschnitt profiliert und wird ihr Achsabstand entsprechend dem Walzgutquerschnitt so eingestellt, daß das Walzgut absolut spielfrei zwischen den beiden Führungsrollen hindurchläuft. Diese gegenseitige Einstellung der Führungsrollen erfolgt außerhalb des zugehörigen Walzgerüsts in der Werkstatt mit Hilfe von mechanischen oder optischen Meßeinrichtungen, wonach die Rollenführung am Walzgerüst angebracht wird, wobei eine ebenso sorgfältige Einstellung auf das zugehörige Kaliber erfolgt, um sicherzustellen, daß die Walzgutquerschnittsachsen sich mit den Kaliberquerschnittsachsen decken.

So ist eine optische Meßeinrichtung zur Führungsrolleneinstellung bei Rollenführungen mit zwei um zueinander parallele Achsen drehbar gelagerten Führungsrollen für das Walzgut, einem Vorleiter, welcher das Walzgut zwischen die Führungsrollen gleiten läßt, zwei sich in Längsrichtung des Vorleiters erstreckenden, an demselben um zwei zu den Drehachsen der Führungsrollen parallele Achsen schwenkbar gelagerten und beiderseits der Schwenkachse mit je einer Einstellschraube versehenen Tragarmen für die Führungsrollen und einem Gehäuse zur Aufnahme des Vorleiters bekannt, in welche der Vorleiter eingesetzt wird, um den Spalt zwischen den Führungsrollen vergrößert auf einen Bildschirm zu projizieren, auf welchem eine den gewünschten Spalt in entsprechender Vergrößerung definierende Schablone befestigt wird. Die Tragarme werden dann mittels der Einstellschrauben so lange verschwenkt, bis der projizierte Spalt sich mit dem Schablonenspalt deckt. Der Vorleiter mit den so eingestellten Führungsrollen wird in das Gehäuse eingespannt. Letzeres wird seinerseits auf das Kaliber genau ausgerichtet, dem die Rollenführung zugeordnet ist, und an dem betreffenden Walzgerüst befestigt (DE-A-2 011 423).

Bekannt sind auch Rollenführungen der vorstehend geschilderten Art, bei denen die beiden Führungsrollen mit einem vorgegebenen Druck am hindurchlaufenden Walzgut anliegen und die beiden Tragarme für die Führungsrollen federbelastet sind, um auch bei einer Querschnittsabnahme des Walzgutes eine genaue Führung desselben zu erzielen und bei einer Querschnittszunahme des Walzgutes übermäßige Belastungen der Führungsrollen sowie ihrer Lager und Tragarme zu vermeiden. Letztere sind am Gehäuse zur Aufnahme des Vorleiters jeweils etwa in der Mitte zwischen der zugehörigen Führungsrolle und einer gemeinsamen Spanneinrichtung mit einer Feder schwenkbar gelagert und mit je einer mit dem Gehäuse zusammenwirkenden Einstellschraube zwischen der Führungsrolle und der Schwenkachse versehen (DE-U-7415378). Die Spanneinrichtung kann auch von einem an einen stickstoffgefüllten Druckspeicher angeschlossenen Hydraulikantrieb gebildet sein, welcher am Gehäuse befestigt ist, wobei die Einstellschrauben der beiden auch als Vorleiter wirkenden Tragarme so angeordnet sind, daß sie den Hydraulikantrieb einschließen, um dessen Kraft auf die Tragarme zu übertragen. Statt des Hydraulikantriebs mit Druckspeicher ist es auch möglich, einen starren Block im Gehäuse vorzusehen und die Einstellschrauben in sich federnd auszubilden (DE-A-2 646 006).

Die geschilderten Rollenführungen ermöqlichen bei sorgfältiger Einstellung sehr hohe Walzgeschwindigkeiten von bis zu 100 m/sec, insbesondere dann, wenn die Führungsrollen mittels Kugel-, Rollen- oder Kegellagem gelagert sind, welche mit einem Öl/Luft-Gemisch geschmiert werden. Jedoch ergeben sich Probleme insofern, als die Führungsrollen bzw. deren Achsabstand zu Beginn des Walzprozesses zwar sehr genau auf einen vorgegebenen Walzgutquerschnitt eingestellt werden, dieser sich aber in einer Walzstraße bestehend aus mehreren hintereinander geschalteten Walzgerüsten aufgrund von Verschleiß der Kaliberwalzen der Walzgerüste ändert, ebenso wie der Spalt zwischen den Führungsrollen aufgrund von Verschleiß derselben, wobei der Kaliberwalzenverschleiß und der Führungsrollenverschleiß mit unterschiedlichen Geschwindigkeiten erfolgen. Diese sind bei den hohen Walzgeschwindigkeiten ebenfalls sehr hoch, so daß die Walzung schon nach verhältnismäßig kurzer Zeit kritisch wird, weil die richtige Einstellung der Walzstraße verlorengeht Auch mit den Rollenführungen mit gegenseitig beweglichen und federbelasteten Führungsrollen ist es nicht möglich, die ursprüngliche Einstellung einer Walzstraße aufrechtzuerhalten.

Zum Stande der Technik gehört es weiterhin, bei Walzstraßen die Walzkraft an den Walzgerüsten zu messen und die Meßwerte zu Regelungszwecken zu verwenden, um eine möglichst gleichbleibende Walzgutdicke zu erreichen. Dabei kann die Dehnung eines Walzgerüst-Ständers mittels einer elektrischen Schaltung mit einem entsprechend verstellbaren Differentialtransformator erfaßt werden (US-A-2 342 374) oder können Druckmeßdosen im Walzgerüst angeordnet werden, ebenso wie es möglich ist, an den Walzgerüst-Ständern Dehnungsmeßstreifen anzubringen, um die Ständerdehnung zu erfassen (« Stahl und Eisen _{"}, 97/19, 22.09.1977, Seiten 921 bis 926). All dieses ist verhältnismäßig aufwendig und störanfällig und kann den Walzenein- und -ausbau am Gerüst schwierig machen.

Bekannt ist auch eine Tandemanordnung eines Universalgerüstes und eines Stauchgerüstes zum Walzen von H-Trägem, wobei zwischen den beiden Gerüsten eine Führung für das Walzgut mit einer horizontalen Oberplatte und einer dazu parallelen Unterplatte vorgesehen ist, welche mittels eines Antriebs vertikal verstellbar ist, während die Oberplatte stationär angeordnet ist. Dem Walzenpaar jedes Gerüstes ist ein Walzspaltdetektor zugeordnet und sind zwei Walzgutführungen mit je einem Positionsdetektor vor- bzw. nachgeordnet. Die beiden Walzspaltdetektoren und die vier Positionsdetektoren beaufschlagen eine Steuereinheit für den Antrieb, welche eine diesen Eingangssignalen und gespeicherten Daten entsprechende Position der Unterplatte bewirkt (JP-A-56-56 717).

Der Erfindung liegt die Aufgabe zugrunde, eine Rollenführung, insbesondere für Knüppel-, Stab-und Drahtwalzgerüste, der im Oberbegriff des Patentanspruchs 1 angegebenen Gattung zu schaffen, welche es ermöglicht, die ursprüngliche Einstellung einer Walzstraße selbst beim Betrieb mit extrem hohen Walzgeschwindigkeiten trotz des damit verbundenen Führungsrollen- und Kaliberwalzenverschleißes aufrechtzuerhalten, so daß die Erzielung eines Produktes gleichbleibender Abmessungen und Qualität gewährleistet ist, und welche auch eine einfache und schnelle Anpassung an Änderungen des zugehörigen Kalibers erlaubt, wenn das Kaliber zur Berücksichtigung eines veränderten Umformverhaltens des Walzgutes geändert wird.

Diese Aufgabe ist durch die im kennzeichnenden Teil des Patentanspruchs 1 angegebenen Merkmale gelöst. Vorteilhafte Weiterbildungen der erfindungsgemäßen Rollenführung sind in den restlichen Patentansprüchen angegeben.

Die erfindungsgemäße Rollenführung kann je Führungsrolle einen Sensor aufweisen, jedoch reicht es grundsätzlich aus, nur einen Sensor vorzusehen, da die beiden Führungsrollen in der Regel so angeordnet sind, daß ihre Druckbelastungen gleich sind. Das bzw. jedes Sensorausgangssignal kann einer Anzeige- und/oder Registriereinrichtung zugeführt werden, um die Führungsrollen mittels Einstellschrauben während des Betriebes erforderlichenfalls so nachzustellen, daß der ursprüngliche Anpreßdruck an das Walzgut beibehalten wird. Jedoch ist es auch möglich, das Ausgangssignal des Sensors bzw. die Ausgangssignale der Sensoren einem Antrieb zur gegenseitigen Verstellung der Führungsrollen bzw. der Tragarme derselben zuzuführen, um den ursprüngliche Anpreßdruck der Führungsrollen an das Walzgut konstant zu halten. Es ist nicht erforderlich, den bzw. die Sensoren zur Messung des absoluten Anpreßdrucks der Führungsrollen an das Walzgut zu eichen, sondern es genügt die Erfassung der Abweichung der Druckbelastung der Führungsrollen von einem vorgegebenen Wert, welcher mittels einer Lehre eingestellt werden kann, die zwischen die beiden Führungsrollen der Rollenführung eingeschoben wird. In einer Walzstraße kann das Ausgangssignal des Sensors bzw. können die Ausgangssignale der Sensoren einer Rollenführung eines Walzgerüsts ferner dazu verwendet werden, die beiden das Walzgut verformenden Kaliberwalzen eines vorgeschalteten Walzgerüsts so anzustellen, daß das Walzgut zwischen den beiden Führungsrollen der Rollenführung die ursprünglich eingestellte Querschnittsgröße aufweist. Die erfindungsgemäße Rollenführung ermöglicht es, bei Walzstraßen die ursprüngliche Einstellung sozusagen « einzufrieren ». Sie ist insbesondere für Knüppel-, Stab-und Drahtwalzstraßen geeignet.

Nachstehend sind Ausführungsformen der erfindungsgemäßen Rollenführung anhand von Zeichnungen beispielsweise beschrieben. Darin zeigt :
Fig. 1 eine Seitenansicht und
Fig. 2 eine Draufsicht.

Die dargestellte Rollenführung weist ein Gehäuse 1 für einen Vorleiter 2 auf, welches an dem in Fig. 1 und 2 linken Ende mit einer oberen Traverse 3 und zwei unteren Seitenaugen 4 versehen ist, die mit den beiden Enden der Traverse 3 fluchten. Beiderseits des Gehäuses 1 sind zwei Tragarme 5 für zwei Führungsrollen 6 vorgesehen, welche jeweils zwischen dem benachbarten Ende der Traverse 3 und dem benachbarten Seitenauge 4 aufgenommen und mittels eines das Ende der Traverse 3, den Tragarm 5 und das Seitenauge 4 durchsetzenden Bolzens 7 um eine senkrechte Achse 8 am Gehäuse 1 schwenkbar gelagert sind. Die beiden Führungsrollen 6 sind an den in Fig. 1 und 2 linken Enden der beiden Tragarme 5 um zwei zueinander parallele senkrechte Achsen 9 mittels ölnebelgeschmierter Wälzlager drehbar gelagert. An den in Fig. 1 und 2 rechten Enden sind die Tragarme 5 jeweils mit einer waagerechten Einstellschraube 10 sowie einer Feststellschraube 11 für die Einstellschraube 10 versehen, mit welcher sich der jeweilige Tragarm 5 am Gehäuse 1 abstützt. Die zu den beiden Drehachsen 9 der Führungsrollen 6 parallelen Schwenkachsen 8 der Tragarme 5 verlaufen jeweils etwa in der Mitte zwischen der Drehachse 9 der zugehörigen Führungsrolle 6 und der zugehörigen Einstellschraube 10.

Das Gehäuse 1 wird an einem Knüppel-, Stab-oder Drahtwalzgerüst befestigt, und zwar in einer Stellung, in welcher die beiden Führungsrollen 6 genau auf ein Kaliber zweier Kaliberwalzen des Walzgerüsts ausgerichtet sind. Der in das Gehäuse 1 eingesetzte, hohle Vorleiter 2, dessen beide Enden aus dem Gehäuse 1 vorstehen, dient dazu, das sich in Richtung des Pfeils A bewegende Walzgut zwischen die beiden Führungsrollen 6 gleiten zu lassen, welche ihrerseits das Walzgut in das unmittelbar anschließende Kaliber in der richtigen Orientierung einführen, so daß die Achsen des Wazgutquerschnitts und die Achsen des Kaliberquerschnitts sich decken. Dazu weisen die beiden Führungsrollen 6 jeweils einen entsprechend der Gestalt des Walzgutquerschnitts profilierten Umfang auf und ist der gegenseitige Abstand der Drehachsen 9 der Führungsrollen 6 so eingestellt, daß sie am Umfang mit einem bestimmten Druck am Walzgut anliegen, welches zwischen ihnen hindurchläuft.

Die Rollenführung ist mit mindestens einem Sensor 20 zur Erfassung der Druckbelastung der Führungsrollen 6 durch das Walzgut und Abgabe eines entsprechenden Ausgangssignals versehen, weicher im dargestellten Fall als elektrischer Drucksensor ausgebildet ist, nämlich von einer zwischen dem Gehäuse 1 und einer Einstellschraube 10 angeordneten Druckmeßdose gebildet ist, die ein elektrisches Ausgangssignal abgibt, welches dem durch die Einstellschraube 10 aufgebrachten Druck entspricht. Wie mit gestrichelten Linien angedeutet, kann der Sensor 20 statt dessen auch als elektrischer Dehnungssensor ausgebildet und von einem Dehnungsmeßstreifen gebildet werden, welcher an einem Tragarm 5 oder an der oberen Traverse 3 des Gehäuses 1 angebracht ist und ein elektrisches Ausgangssignal liefert, welches der Dehnung des Tragarms 5 bzw. der Traverse 3 entspricht. Wenn auch in Fig. 1 und 2 lediglich ein Sensor 20 veranschaulicht bzw. angedeutet ist, so kann doch auch jeder Führungsrolle 6 ein Sensor 20 zugeordnet werden, ebenso wie es möglich ist, den Sensor 20 bzw. die Sensoren 20 anders auszubilden, nämlich beispielsweise als mechanischen, pneumatischen oder hydraulischen Druck-oder Dehnungssensor. Wesentlich ist allerdings in jedem Fall eine solche Anordnung, daß der Sensor 20 bzw. die Sensoren 20 die Druckbelastung der Führungsrollen 6 durch das Walzgut beim Durchlauf desselben zwischen den beiden Führungsrollen 6 erfaßt.

Beim Einstellen des gegenseitigen Abstandes der Führungsrollen 6 bzw. der Drehachsen 9 derselben in der Werkstatt vor Beginn des Walzprozesses auf den Querschnitt des durch die Rollenführung in das zugehörige Kaliber einzuführenden Walzgutes wird die dabei auftretende Druckbelastung der Führungsrollen 6 bzw. das entsprechende Ausgangssignal des bzw. jedes Sensors 20 mittels eine Lehre bzw. eines Meßdornes entsprechenden Querschnitts festgestellt, so daß jegliche Veränderung des Ausgangssignals im Betrieb der Rollenführung während des Walzprozesses zu kleineren Werten eine Verringerung des Walzgutquerschnitts und zu höheren Werten eine Vergrößerung des Walzgutquerschnitts zwischen den Führungsrollen 6 anzeigt und dazu benutzt werden kann, die Führungsrollen 6 nachzustellen bzw. die Anstellung der beiden das Walzgut verformenden Kaliberwalzen eines vorgeschalteten Walzgerüstes zu ändern, so daß sich wieder das ursprüngliche Sensorausgangssignal ergibt und also nicht nur die beiden Führungsrollen 6 das Walzgut sicher führen, sondern auch der Walzgutquerschnitt zwischen den beiden Führungsrollen 6 unverändert bleibt.

Die nachstehenden Beispiele dienen der weiteren Erläuterung der Erfindung.

### Beispiel 1

Knüppel aus Stahl der Güte bzw. Härte 5 mit den Abmessungen 120 mm x 120 mm werden zu Draht mit einem Durchmesser von 5,5 mm in einer kontinuierlichen Drahtwalzstraße mit 24 Walzgerüsten ausgewalzt, wobei es sich bei den ersten 14 Walzgerüsten um Horizontalwalzgerüste mit Einzelantrieb handelt, bei welchen die Kaliberfolge « oval-oval-quadrat-oval-rund... » vorliegt. Die Ovale werden durch Rollendrallvorrichtungen hochgestellt und mit Rollenführungen gemäß Fig. 1 und 2, jedoch ohne Sensoren 20, gehalten. Die anschließenden 10 Walzgerüste mit jeweils rundem Kaliber sind zu einem drallfreien Hochgeschwindigkeitsblock mit Gruppenantrieb zusammengefaßt, wobei die jedem Walzgerüst zugeordnete Getriebestufe entsprechend der Walzgutquerschnittsabnahme ausgelegt ist.

Am ersten Walzgerüst liegt die Walzgeschwindigkeit bei 0,12 m/sec, beim letzten Walzgerüst bei 73 m/sec. Das sich infolge der rauher werdenden Kaliberwalzen verändernde Umformverhalten wird durch Öffnen oder Schließen der Kaliberwalzen korrigiert. Es kommt vereinzelt zu Fehlwalzungen im Hochgeschwindigkeitsblock. Bei einer 24-stündigen Walzperiode wird ein Zeitausnutzungsgrad von 80 % bei einem Ausbringungsgrad von 96,3 % erzielt. Der aufgrund von Unrundheit und Walznähten außerhalb der Toleranzen liegende, sogenannte 2a-Anteil des erzeugten Drahtes liegt bei 1,2 %. Es ist ein Auswechseln der Rollenführungen erforderlich. Die Überprüfung der ausgewechselten Rollenführungen des siebten und des achten Walzgerüsts ergibt, daß die Tragarme 5 aufgebogen sind. Sie müssen durch neue Tragarme 5 ersetzt werden.

### Beispiel 2

Knüppel der in Beispiel 1 angegebenen Art werden ebenfalls zu einem Draht mit einem Durchmesser von 5,5 mm ausgewalzt, und zwar in derselben Walzstraße, welche jedoch mit den erfindungsgemäßen Rollenführungen gemäß Fig. 1 und 2 versehen ist. Die mit den Sensoren 20 versehenen Rollenführungen werden optisch eingestellt und dann mit einem Meßdom auf ein elektrisches Sensorausgangssignal gesetzt. Die Kaliberwalzen der Walzgerüste werden ebenfalls mittels Meßtaster eingestellt.

Der aus dem ersten Knüppel ausgewalzte Draht ist maßhaltig und kann als sogenanntes 1 a-Produkt verkauft werden. Während des Walzprozesses steigen die elektrischen Sensorausgangssignale der Rollenführungen des siebten und des neunten Walzgerüstes an, was durch Schließen der Kaliber walzen des sechsten Walzgerüstes ausgeglichen wird. Der Draht am letzten Walzgerüst wird voll, was durch Schließen der Kaliberwalzen des vierzehnten Walzgerüstes korrigiert wird, was jedoch zur Folge hat, daß das elektrische Sensorausgangssignal der Rollenführung des fünfzehnten Walzgerüstes auf den Wert Null abfällt. Deswegen werden die Kaliberwalzen des vierzehnten Walzgerüstes wieder geöffnet, um die ursprüngliche Ovaldicke wieder zu erhalten, so daß sich auch wieder der ursprüngliche Wert des elektrischen Sensorausgangssignals einstellt. Statt dessen werden die Kaliberwalzen des dreizehnten Walzgerüstes geschlossen, was eine geringere Ovalbreite am vierzehnten Walzgerüst zur Folge hat, jedoch keinen Einfluß auf die Rollenführung am fünfzehnten Walzgerüst hat.

Nach einer 24-stündigen Walzperiode in der Walzstraße mit einer erfindungsgemäßen Rollenführung an allen Walzgerüsten, in welche ein Oval einläuft, ergibt sich ein Zeitausnutzungsgrad von 85 % bei einem Ausbringungsgrad von 97,1 %. Der 2a-Anteil des erzeugten Drahtes liegt bei 0,3 %. Er beruht ausschließlich auf Unrundheit des Drahtes,. da Walznähte nicht auftreten. Die Standzeit sämtlicher Rollenführungen erhöht sich um mehr als 10 %.

## Patentansprüche

1. Rollenführung, insbesondere für Knüppel-, Stab- und Drahtwalzgerüste, welche zwei um zueinander parallele Achsen (9) drehbar gelagerte Führungsrollen (6) für das Walzgut aufweist, zwischen denen das Walzgut hindurchläuft und deren Achsabstand entsprechend dem Walzgutquerschnitt einstellbar ist, so daß sie mit einem bestimmten Druck am Walzgut anliegen, wobei zwei Tragarme (5) für die Führungsrollen (6) vorgesehen sind, welche an einem Gehäuse (1) zur Aufnahme eines Vorleiters (2) für das Walzgut um zwei zu den Drehachsen (9) der Führungsrollen (6) parallele Achsen (8) schwenkbar gelagert sind und sich in Längsrichtung des Vorleiters (2) erstrecken, gekennzeichnet durch einen am Gehäuse (1), an einem Tragarm (5) oder zwischen dem Gehäuse (1) und einem Tragarm (5) angeordneten Sensor (20) zur Erfassung der Druckbelastung der Führungsrollen (6) durch das Walzgut und Abgabe eines entsprechenden Ausgangssignals zur gegenseitigen Verstellung der Führungsrollen (6) bzw. Anstellung der beiden das Walzgut verformenden Kaliberwalzen eines vorgeschalteten Walzgerüstes, so daß die Druckbelastung der Führungsrollen (6) konstant bleibt.

2. Rollenführung nach Anspruch 1, dadurch gekennzeichnet, daß jeder Führungsrolle (6) ein Sensor (20) zugeordnet ist.

3. Rollenführung nach Anspruch 1 oder 2, dadurch gekennzeichnet, daß der bzw. jeder Sensor (20) als mechanischer, pneumatischer, hydraulischer oder elektrischer Sensor ausgebildet ist.

4. Rollenführung nach Anspruch 3, dadurch gekennzeichnet, daß der bzw. jeder Sensor (20) als Druck- oder Dehnungssensor ausgebildet ist.

5. Rollenführung nach Anspruch 4, dadurch gekennzeichnet, daß der bzw. jeder Sensor (20) von einer Druckmeßdose oder einem Dehnungsmeßstreifen gebildet ist.

## Claims

1. Roller guide assembly, especially for billet, bar and wire roll stands, which has two guide rollers (6) for the material to be rolled, mounted to rotate about mutually parallel axes (9), between which the material to be rolled passes, and of which rollers the spacing between the axes is adjustable to match the cross-section of the material to be rolled so that they engage the material to be rolled with a predetermined pressure, two supporting arms (5) for the guide rollers (6) being provided and being mounted to pivot on a housing (1) for receiving an entry guide (2) for the material to be rolled, about two axes (8) parallel to the axes of rotation (9) of the guide rollers (6), and extending in the direction of the length of the entry guide (2), characterised by a sensor (20) arranged on the housing (1), on a supporting arm (5) or between the housing (1) and a supporting arm (5), for determining the pressure loading on the guide rollers (6) by the material to be rolled and delivering a corresponding output signal for relative adjustment of the guide rollers (6) or for adjusting the two grooved rolls which deform the material to be rolled in a preceding roll stand so that the pressure loading on the guide rollers (6) remains constant.

2. Roller guide assembly according to claim 1 characterised in that a sensor (20) is associated with each guide roller (6).

3. Roller guide assembly according to claim 1 or 2 characterised in that the or each sensor (20) is in the form of a mechanical, pneumatic, hydraulic or electric sensor.

4. Roller guide assembly according to claim 3 characterised in that the or each sensor (20) is formed as a pressure sensor or an extension- measuring sensor.

5. Roller guide assembly according to claim 4 characterised in that the or each sensor (20) is formed by a load cell or a strain gauge.

## Revendications

1. Guidage à rouleaux, notamment pour cages de laminoir de billettes, de barres et de fils- machine, qui présente deux rouleaux de guidage (6) du produit laminé montés libres en rotation autour de deux axes (9) parallèles entre eux, entre lesquels circule le produit laminé et dont l'entraxe est réglable en fonction de la section du produit laminé, de manière telle qu'ils s'appuient avec une pression déterminée sur le produit laminé, pour lequel il est prévu deux bras-supports (5) des rouleaux de guidage (6), qui sont montés pivotants autour de deux axes (8) parallèles aux axes de rotation (9) des rouleaux de guidage (6) sur un corps (1) destiné à la réception d'un introducteur (2) du produit laminé et s'étendant dans la direction longitudinale de l'introducteur (2), caractérisé par un capteur (20) disposé sur le corps (1), sur un bras-support (5) ou entre le corps (1) et un bras-support (5), afin de détecter la charge de pression des rouleaux de guidage (6) par le produit laminé et d'émettre un signal de sortie approprié pour le réglage mutuel des rouleaux de guidage (6) ou des deux cylindres cannelés déformant le produit laminé, d'une cage de laminoir montée en amont, de manière à ce que la charge de pression des rouleaux de guidage (6) reste constante.

2. Guidage à rouleaux selon la revendication 1, caractérisé en ce qu'il est affecté un capteur (20) à chaque rouleau de guidage (6).

3. Guidage à rouleaux selon l'une des revendications 1 et 2, caractérisé en ce que le ou chaque capteur (20) est constitué par un capteur mécanique, pneumatique, hydraulique ou électrique.

4. Guidage à rouleaux selon la revendication 3, caractérisé en ce que le ou chaque capteur (20) est constitué par un capteur de pression ou d'allongement.

5. Guidage à rouleaux selon la revendication 4, caractérisé en ce que le ou chaque capteur (20) est constitué par une boîte de mesure de pression ou par une jauge extensométrique.
